# EUROPÄISCHE PATENTSCHRIFT

(11) **EP 0 960 987 B1**
(45) Veröffentlichungstag und Bekanntmachung des Hinweises auf die Patenterteilung: **24.09.2003**
(21) Anmeldenummer: 99109444.2
(22) Anmeldetag: 11.05.1999
(51) Int. Cl.: E04B 1/68, E04D 13/15

(54) **Dilatationselement**
Dilatation element
Elément de dilatation

(30) Priorität: 25.05.1998 DE 19823281
(43) Veröffentlichungstag der Anmeldung: 01.12.1999
(73) Patentinhaber: Schoop, Christoph, 5405 Baden-Dättwil (CH); Schoop, Martin, 5405 Baden-Dättwil (CH)
(72) Erfinder: Seiler, Ronald, 5405 Dättwil (CH); Knecht, Peter, 5443 Niederrohrdorf (CH)
(74) Vertreter: Lehmann, Klaus, Dipl.-Ing.

(56) Entgegenhaltungen:
- EP-A- 0 846 811
- CH-A- 456 106
- DE-A- 2 941 364
- DE-A- 3 235 687

## Beschreibung

Die Erfindung betrifft ein Dilatationselement, das eine Weiterbildung des Gegenstandes der älteren europäischen Patentanmeldung 97 117 944.5 darstellt, die somit als Stand der Technik gemäβ Artikel 54 (3) EPÜ anzusehen ist.

Nach dieser sind die getrennt hergestellten Blechrandstreifen im Bereich des Bewegungsnullpunkts zum Beispiel dadurch aneinander dicht befestigt, daß sie in diesem Bereich miteinander verschweißt, verlötet oder verklebt sind.

Die vorliegende Erfindung entsprechend den Patentansprüchen betrifft eine Weiterentwicklung, die fertigungstechnisch einfach und kostengünstig herzustellen ist und die trotzdem die erforderliche feste Verbindung der Blechrandstreifen miteinander im Bereich des Bewegungsnullpunkts sicherstellt.

Erfindungsgemäß sind die Blechrandstreifen mittels einer zur Bildung des Bewegungsnullpunkts dazwischen eingelegten und anvulkanisierten Gummifolie fest miteinander verbunden. Dabei kann es sich um einen Kunstgummi aus dem gleichen oder einem entsprechenden Material wie der Kunstgummimittelstreifen handeln, der die Dehnungsbewegungen des Dilatationselements ermöglicht, oder die Gummifolie kann aus einem anderen, mit Blech vulkanisierfähigen Material bestehen, das als zusätzliches Element zwischen die Blechrandstreifen eingelegt ist und das sehr dünn sein kann. Für alle solche Materialien wird in der vorliegenden Beschreibung der Begriff "Gummifolie" verwendet.

Weitere Vorteile und Einzelheiten der Erfindung ergeben sich aus der folgenden Beschreibung eines Ausführungsbeispiels anhand der einzigen Figur der Zeichnung.

Die Zeichnung zeigt in Schrägansicht die Unterseite eines erfindungsgemäßen Dilatations-elements, wobei einzelne Teile des Elements zur Verdeutlichung des Gesamtaufbaus abgeschnitten dargestellt sind.

Das Dilatationselement besteht aus zwei ebenen, etwa rechtwinkligen, länglichen Blechrandstreifen 41 und 42. Mit diesen ist durch Vulkanisation ein Kunstgummimittelstreifen 30 verbunden, wie die Zeichnung zeigt. Der Blechrandstreifen 42 überlappt den anderen Blechrandstreifen 41 an dessen Unterseite so weit, daß an der Oberseite des Elements (in der Zeichnung die Unterseite) eine längs des Elements durchgehende Überlappung 46 gebildet ist. Deren Bedeutung ergibt sich aus der oben genannten älteren europäischen Anmeldung (Schutz des Elements und insbesondere des Kunstgummimittelstreifens 30 gegen Umwelteinflüsse).

Die Blechrandstreifen 41 und 42 sind in einem Endbereich 45 fest miteinander dadurch verbunden, daß in diesem Bereich 45 eine Gummifolie 47 eingelegt ist, mit der einerseits die Unterseite des Blechrandstreifens 41 und andererseits die Oberseite des Blechrandstreifens 42 vulkanisiert sind. Die Gummifolie 47 erstreckt sich in Längsrichtung des Dilatationselements von dessen einem Ende her über einen kleinen Teil seiner Länge. Außerdem hat die Gummifolie 47 etwa die Breite des Überlappungsbereichs zwischen den Blechrandstreifen 41 und 42. Auf diese Weise ist in der Vulkanisierzone der Gummifolie 47 ein Bereich 45 ausgebildet, in dem die Teile des Dilatationselements praktisch gegeneinander unbeweglich sind (Bewegungsnullpunkt). Die Dehnbewegungen des Dilatationselements werden an dem entgegengesetzten Ende eingeleitet, wo also im Einbauzustand an den Kunstgummimittelstreifen 30 die größte Dehnung des Elements quer zu seiner Längsrichtung auftritt. Wegen der festen Verbindung im Bereich 45 mittels der Gummifolie 47 ergibt sich hier praktisch keine oder höchstens eine sehr geringe Querbewegung an dem Dilatationselement, so daß im Bereich 45 praktisch ein Bewegungsnullpunkt ausgebildet ist, wodurch das ganze Dilatationselement sich nach Art einer Stimmgabel bewegen kann (Bewegungsnullpunkt im Bereich 45, größte Querbewegung am entgegengesetzten Ende).

Zwischen den einander überlappenden Blechrandstreifen 41 und 42 einerseits und dem Kunstgummimittelstreifen 30 andererseits ist ein nicht vulkanisierbares Abdeckband 48 eingelegt, das schmaler ist als der Kunstgummimittelstreifen 30. Da somit der Kunstgummimittelstreifen 30 nur mit seinen äußeren Längsrändern an den Blechrandstreifen 41 und 42 anliegt, ist nur in diesem Bereich eine Vulkanisation zwischen diesen Bauteilen zur Verbindung der Blechrandstreifen 41 und 42 miteinander mittels des Kunstgummimittelstreifens 30 möglich. Dagegen verhindert das nicht vulkanisierbare Abdeckband 48 eine Vulkanisation der Blechrandstreifen 41 und 42 gegenüber dem Kunstgummimittelstreifen 30 in dessen Mittelbereich, um dort die Dehnfähigkeit des Kunstgummimittelstreifens 30 quer zur Längsrichtung des Dilatationselements aufrecht zu erhalten bzw. nicht zu beeinträchtigen. Trotzdem dichtet der Kunstgummimittelstreifen 30 die durch das Dilatationselement überbrückte Bauwerksfuge vollständig ab.

In der Zeichnung sind zur Verdeutlichung des Aufbaus der rechte Blechrandstreifen 42, das Abdeckband 48 und der Kunstgummimittelstreifen 30 abgeschnitten dargestellt. Tatsächlich erstrecken sich diese Teile über die gleiche Länge wie der linke Blechrandstreifen 41. Lediglich die einvulkanisierte Gummifolie 47 erstreckt sich von einem Ende des Dilatationselements her zur Bildung des Bewegungsnullpunkts im Bereich 45 nur über eine verhältnismäßig kurze Entfernung in Längsrichtung des Dilatationselements.

Durch Verwendung einer Gummifolie 47 zum festen Verbinden der Blechrandstreifen 41 und 42 im Bereich 45 des Bewegungsnullpunkts ist es möglich, die Vulkanisationsverbindung in diesem Bereich gleichzeitig mit dem Vulkanisiervorgang zwischen den Blechrandstreifen 41 und 42 und dem Kunstgummimittelstreifen 30 herzustellen. Das Dilatationselement kann also in einem einzigen Arbeitsgang aus den Einzelteilen gefertigt werden.

## Patentansprüche

1. Dilatationselement zur Fugenüberbrückung an Bauwerken, bestehend aus zwei Blechrandstreifen (41, 42), mit denen durch Vulkanisieren ein unter den Blechrandstreifen angeordneter kunstgummimittel streifen (30) verbunden ist, wobei die Blechrandstreifen (41, 42) an einem Ende des Dilatationselements zur Bildung eines Bewegungsnullpunkts miteinander verbunden sind, wobei das Dilatationselement mit einer Blechabdeckung (46) über dem Kunstgummimitteistreifen (30) versehen ist, wobei zur Bildung der Blechabdeckung (46) die Blechrandstreifen (41, 42) längs des Kunstgummimittelstreifens (30) einander überlappen, und wobei die Blechrandstreifen (41, 42) getrennt hergestellt und zur Bildung (45) des Bewegungsnullpunkts mittels einer zwischen den beiden Blechrandstreifen (41, 42) anvulkanisierten Gummifolie (47) aneinander dicht befestigt sind.

2. Dilatationselement nach Anspruch 1, **dadurch gekennzeichnet, daß** zwischen den einander überlappenden Blechrandstreifen (41, 42) einerseits und dem Kunstgummimittelstreifen (30) andererseits ein nicht vulkanisierbares Abdeckband (48) eingelegt ist, das schmaler ist als der Kunstgummimittelstreifen (30).

## Claims

1. Dilatation element for bridging gaps at buildings, consisting of two metal sheet edge strips (41, 42) with which an artificial rubber central strip (30), arranged below the metal sheet edge strips, is connected by vulcanization, wherein the metal sheet edge strips (41, 42) at one end of the dilatation element are connected with each other for forming a point of zero motion, wherein the dilatation element is provided with a sheet metal cover (46) above the artificial rubber central strip (30), wherein for forming the sheet metal cover (46) the sheet metal edge strips (41, 42) overlap each other along the artificial rubber central strip (30), and wherein the sheet metal edge strips (41, 42) are manufactured separately and for forming (45) the point of zero motion are firmly attached to each other by means of a rubber foil (47) vulcanized between the two sheet metal edge strips (41, 42).

2. Dilatation element according to claim 1, **characterized in that** between the sheet metal edge strips (41, 42) overlapping each other on the one hand and the artificial rubber central strip (30) on the other hand a non-vulcanizable cover band (48) is inserted. which is narrower than the artificial rubber central strip (30).

## Revendications

1. Élément de dilatation pour recouvrir des joints à des édifices, consistant en deux bandes de bordure en tôle (41, 42) auxquelles est reliée par vulcanisation une bande médiane en caoutchouc artificiel (30), arrangé au-dessous des bandes de bordure en tôle, les bandes de bordure en tôle (41, 42) étant reliées entre elles à une extrémité de l'élément de dilatation pour former un point de mouvement zéro, l'élément de dilatation étant pourvu d'un recouvrement en tôle (46) au-dessus de la bande médiane en caoutchouc artificiel (30), les bandes de bordure en tôle (41, 42) chevauchant le long de la bande médiane en caoutchouc artificiel (30) pour former le recouvrement en tôle (46) et les bandes de bordure en tôle (41, 42) fabriquées séparément étant fermement fixées l'une à l'autre au moyen d'un film de caoutchouc (47) grillé entre les deux bandes de bordure en tôle (41, 42).

2. Élément de dilatation selon la revendication 1, **caractérisé en ce qu'**entre les bandes de bordure en tôle (41, 42) chevauchantes d'une part et la bande médiane en caoutchouc artificiel (30) d'autre part une bande de recouvrement (48) non vulcanisable est insérée qui est plus étroite que la bande médiane en caoutchouc artificiel (30).
